# EUROPÄISCHE PATENTSCHRIFT

(11) **EP 2 998 663 B1**
(45) Veröffentlichungstag und Bekanntmachung des Hinweises auf die Patenterteilung: **06.12.2017**
(21) Anmeldenummer: 15173281.5
(22) Anmeldetag: 23.06.2015
(51) Int. Cl.: F24F 13/14, F24F 11/04, F24F 7/00

(54) **VERSCHLUSSANORDNUNG FÜR EINEN LUFTKANAL UND EINE ENTSPRECHENDE GEBÄUDEANORDNUNG**
CLOSURE ASSEMBLY FOR AN AIR CANAL AND A CORRESPONDING ASSEMBLY OF A BUILDING
DISPOSITIF DE FERMETURE POUR UN CANAL D'AIR ET SYSTÈME DE BÂTIMENT CORRESPONDANT

(30) Priorität: 12.09.2014 DE 102014113210
(43) Veröffentlichungstag der Anmeldung: 23.03.2016
(73) Patentinhaber: Naber Holding GmbH & Co. KG, 48529 Nordhorn (DE)
(72) Erfinder: Naber, Hans-Joachim, 48527 Nordhorn (DE); Friebel, Lennart Simon, 49134 Wallenhorst (DE)
(74) Vertreter: Angerhausen, Christoph

(56) Entgegenhaltungen:
- DE-A1- 19 849 863
- DE-U1-202006 004 839
- FR-A- 1 438 716
- US-A- 1 470 262

## Beschreibung

Die Erfindung betrifft eine Verschlussanordnung für einen Luftkanal sowie eine entsprechende Gebäudeanordnung.

Die FR 1 438 716 A beschreibt eine Verschlussanordnung für einen Luftkanal, mit einem Kanal sowie mindestens zwei in dem Kanal angeordneten Verschlusselementen, wobei die Verschlusselemente zwischen einer Offenstellung, in der die Verschlusselemente einen Querschnitt des Kanals freigeben, und einer Schließstellung, in der die Verschlusselemente an einem Innenumfang des Kanals dichtend anliegen und den Kanal verschließen, verschwenkbar sind, wobei die Verschlusselemente entlang der Längsachse des Kanals und in einer Luftströmungsrichtung durch den Kanal um einen Abstand voneinander beabstandet angeordnet sind, so dass in der Schließstellung zwischen den Verschlusselementen ein fluidisch abgeschlossener Raum gebildet ist, und wobei die Verschlusselemente jeweils zwei Klappen aufweisen. Eine ähnliche Verschlussanordnung beschreibt auch die US 1 470 262 A. Weitere Verschlussanordnungen sind aus der DE 20 2006 004 839 U1, der DE 198 49 863 A1 und aus der DE 20 2010 003 340 U1 bekannt.

Die Be- und Entlüftung von Gebäuden ist häufig mit Hilfe von Mauerdurchbrüchen realisiert, in welche wahlweise schließ- und offenbare Mauerkästen eingesetzt sind. Im einfachsten Fall sind diese Mauerkästen mit Hilfe von Rückstauklappen verschlossen, welche bei der Be- oder Entlüftung des Gebäudes aufgrund des auftretenden Luftstroms selbsttätig öffnen, oder welche motorisch angetrieben zwischen einer Schließ- und einer Offenposition bewegt werden können.

Aus der DE 10 2007 0407 31 A1 ist ein Mauerkasten bekannt, bei dem ein Verschlussdeckel zwischen einer Offenstellung und einer Schließstellung angetrieben von einer Druckdifferenz zwischen dem Luftdruck innerhalb und außerhalb des Gebäudes gegen eine mithilfe eines Stellmechanismus bereitgestellte Rückstellkraft selbsttätig öffnet und schließt.

Die bekannten Mauerkästen haben häufig den Nachteil, dass sie eine Wärmebrücke zwischen dem Gebäudeinneren und der Gebäudeumgebung darstellen. Zur Lösung dieses Problems ist es aus der DE 20 2006 006 327 U1 bekannt, in einem Mauerkasten einen motorisch zwischen einer Schließ- und Offenstellung verlagerbaren Verschluss zu verwenden, welcher einen Isolierkörper aufweist, welcher eine Außenkontur aufweist, welche im Wesentlichen der Innenkontur eines Lüftungskanals entspricht. Der Verstellmechanismus ist darauf ausgelegt, den Isolierkörper in einer Linearbewegung zwischen der Offen- und der Schließstellung zu verlagern. Das Verschlusssystem ist somit vergleichsweise komplex ausgebildet und ermöglicht insbesondere nicht die selbsttätige Öffnung des Verschlusses infolge eines einsetzenden Luftstromes, wie er beispielsweise von Dunstabzugshauben zur Abführung von Wrasen erzeugt wird.

Es ist daher die Aufgabe der Erfindung, eine gattungsgemäße Verschlussanordnung für einen Luftkanal bereit zu stellen, welche einerseits eine effektive Wärmeisolierung in der Schließstellung der Verschlussanordnung bietet und andererseits auch die Realisierung von Ausführungsformen erlaubt, bei welchen die Verschlussanordnungen infolge eines einsetzenden Luftstromes selbsttätig öffnet.

Diese Aufgabe wird erfindungsgemäß durch eine Verschlussanordnung mit den Merkmalen des Anspruchs 1 gelöst. Die abhängigen Ansprüche 2 bis 16 betreffen vorteilhafte Ausführungsformen der Erfindung und der abhängige Anspruch 17 eine entsprechende Gebäudeanordnung unter Verwendung einer erfindungsgemäßen Verschlussanordnung.

Demgemäß zeichnet sich die Verschlussanordnung dadurch aus, dass die beiden Klappen der Verschlusselemente entlang ihres Umfangs eine Scharnierseite aufweisen, deren Länge einer Innenabmessung des Kanals entspricht, und im Übrigen eine Dichtkontur, die an eine Kontur des Innenumfangs des Kanals angepasst ist, wobei die beiden Klappen jedes Verschlusselements mit ihren Scharnierseiten aneinander grenzend angeordnet sind und in der Offenstellung aufeinander zu geklappt sind und sich entlang der Längsachse des Kanals erstrecken, parallel zu dieser erstrecken, oder unter einem Winkel zu dieser erstrecken, wobei die Klappen eine Abmessung senkrecht zu ihrer jeweiligen Scharnierseite aufweisen, die größer als der Abstand der Verschlusselemente zueinander ist, so dass in der Offenstellung jeweils eine der Klappeneines ersten Verschlusselements der Verschlusselemente mit einer der Klappen mindestens eines weiteren Verschlusselements der Verschlusselemente überlappt.

Die erfindungsgemäße Verschlussanordnung macht sich somit die im Vergleich zu den meisten Festkörpern wesentlich geringere thermische Leitfähigkeit von Luft zu Nutze. Das zwischen jeweils zwei nebeneinander angeordneten Verschlusselementen eingeschlossene Luftvolumen wirkt gerade wie eine Wärmebarnere. Grundsätzlich ist die erfindungsgemäße Verschlussanordnung auf keine bestimmte Anzahl der verwendeten Verschlusselemente beschränkt. Bereits zwei Verschlusselemente sind ausreichend, um die erfindungsgemäße Wärmebarriere in Form eines abgeschlossenen Luftvolumens auszubilden. Untersuchungen haben jedoch gezeigt, dass auf Grundlage der erfindungsgemäßen Lehre Verschlussanordnungen realisiert werden können, welche bereits unter Verwendung von drei Verschlusselementen einen Wärmedurchgangswert von lediglich ungefähr 1W/(m²K) aufweisen.

Die Klappen können beispielsweise als einseitig anschamierte Kunststoffklappen ausgebildet sein. Wenn der Kanal ein Rundkanal ist, können die Klappen im Wesentlichen die Form einer halben Kreisscheibe aufweisen, wobei die gerade Seite der Klappe die Scharnierseite bildet.

Es hat sich gezeigt, dass das zwischen den Verschlusselementen in der Schließstellung der Verschlussanordnung eingeschlossene Luftvolumen in Längsrichtung des Kanals nur eine vergleichsweise geringe Abmessung aufweisen kann, welche beispielsweise auch kleiner als der Radius eines verwendeten Rundkanals sein kann.

Grundsätzlich sind die überlappenden Klappenabschnitte der aneinander grenzenden Verschlusselemente so anzuordnen, dass die Verschlussanordnung in der Offenstellung einen möglichst geringen Strömungswiderstand ausbildet. Dazu ist bei einer Ausführungsform der Erfindung vorgesehen, dass die Klappen jeweils eine Stufe aufweisen, die sich um den Abstand zwischen den Verschlusselementen beabstandet von der Scharnierseite und parallel zu der Scharnierseite erstreckt, so dass die Klappen in einem Überlappungsbereich der Klappen aneinander liegen und damit aufgrund ihrer kompakten Anordnung nur einen sehr geringen Wirkungsquerschnitt für die durch den Kanal strömende Luft aufweisen.

Um zu erreichen, dass die Klappen in der Offenstellung möglichst eng aneinander liegend angeordnet sind und um ein Klappern der Klappen aufgrund von Verwirbelungen in der Offenstellung weitestgehend zu unterdrücken, ist bei einer Ausführungsform der Erfindung vorgesehen, dass die Klappen zumindest eines ersten der Verschlusselemente beispielsweise an ihrer der Scharnierseite gegenüber liegenden Seite einen Spoiler aufweisen, der einen über eine Stufe erhöhten Absatz aufweist, der bei sich in der Offenstellung befindenden Klappen in dem Überlappungsbereich unter einem Abstand zu einer Klappe eines weiteren der Verschlusselemente angeordnet ist, das stromabwärts zu dem ersten Verschlusselement angeordnet ist, so dass die überlappenden Klappen über einen Abtrieb der den Spoiler aufweisenden Klappe aneinander gedrückt werden, wenn die Verschlusselemente in der Offenstellung von einem Luftstrom angeströmt werden.

Um in der Schließstellung der Verschlussanordnung eine noch höhere Wärmedämmung zu erreichen, ist bei einer Ausführungsform der Erfindung vorgesehen, dass die Klappen als Hohlraumprofile, die ein eingeschlossenes Gasvolumen aufweisen, ausgebildet sind. Die Klappen selbst können beispielsweise aus einem Kunststoffmaterial, insbesondere aus einem Kunststoffmaterial mit niedrigem Wärmeleitkoeffizienten hergestellt sein, beispielsweise im Spritzgussverfahren.

Bei einer Ausführungsform der Erfindung sind die aneinander grenzenden Scharnierseiten der Klappen jedes Verschlusselements über einen luftdichten Steg miteinander verbunden, wobei der luftdichte Steg ein durch Federn betätigtes Rückstellelement aufweisen kann, das in der Offenstellung der Klappen ein Rückstellmoment in Richtung Schließstellung bereitstellt. Das Rückstellelement kann beispielsweise in Form eines elastischen Gummifederelements ausgebildet sein, bei dem an gegenüberliegenden Längsnuten die Scharnierseiten der Klappen eingesetzt sind. Werden die Klappen von einem Luftstrom angeströmt, bewegen sich die Klappen unter Vorspannung des Rückstellfederelements in die Offenposition. Setzt der Luftstrom aus, werden die Klappen aufgrund des Rückstellmoments des vorgespannten Federelements in die Schließstellung zurück bewegt.

Bei einer Ausführungsform der Erfindung weisen die Klappen eine gewölbte Kontur mit einer konvexen Außenseite und einer konkaven Innenseite auf. Insbesondere dann, wenn die Klappen benachbarter Verschlusselemente in der Offenstellung teilweise überlappen, hat die zuvor beschriebene gewölbte Kontur der Klappen den Vorteil, dass die Verschlussanordnung lediglich einen geringen Strömungswiderstand ausbildet.

Um einen fluidisch dichten Abschuss zwischen den Verschlusselementen und der Kanalinnenwand, insbesondere zwischen den Klappen der Verschlusselemente und der Kanalinnenwand zu erreichen, ist bei einer Ausführungsform der Erfindung vorgesehen, dass die Dichtkontur eine Kompressionsdichtung, etwa eine Gummilippe oder ein Schaumstoffelement, oder ein Bürstenelement aufweist, so dass in der Schließstellung zwischen dem Innenumfang des Kanals und der Dichtkontur ein Prallspalt anstelle eines Stoßspaltes gebildet ist.

Bei noch einer anderen Ausführungsform der Erfindung weist der Kanal eine Innenkontur mit in der Kanallängsrichtung variierendem Durchmesser auf, wobei die Innenkontur Anlaufschrägen aufweist, entlang welcher die Klappen bei ihrer Bewegung aus der Offenposition in die Schließposition unter Komprimierung der Kompressionsdichtung geführt sind. Die Anlaufschrägen haben damit auch die Funktion, einen Anschlag für die Klappen bei ihrer Bewegung zwischen der Offenposition und der Schließposition zu bilden.

Sofern die Verwendung eines Verstellantriebs über die Bewegung der Verschlusselemente zwischen der Offenstellung und der Schließstellung vorgesehen ist, kann dies gemäß einer Ausführungsform der Erfindung derart realisiert sein, dass der Verstellantrieb an den Klappen des in Luftströmungsrichtung hintersten Verschlusselementes angreift, wobei die überlappenden Klappen untereinander über Kopplungselemente miteinander gekoppelt sind. Dabei kann dann der Verstellantrieb in der Offenstellung von den Klappen des in Luftströmungsrichtung hintersten Verschlusselementes umgeben sein, oder sich im Windschatten der Verschlusselemente befinden. Damit ist der Verstellantrieb nicht nur strömungsgünstig angeordnet, sondern auch vor Verunreinigungen, wie sie beispielsweise in den Wrasen einer Dunstabzugshaube enthalten sind, wirkungsvoll geschützt.

Bei einer Ausführungsform der Erfindung, bei der die Verschlusselemente über einen Verstellantrieb zwischen der Offenstellung und der Schließstellung hin und her beweglich sind und bei der die überlappenden Klappen untereinander über Kopplungselemente miteinander gekoppelt sind, kann vorgesehen sein, dass die Kopplungselemente als eine Koppelstange, ein Koppelstab oder ein Kopplungsfaden ausgebildet sind, oder ein solches Elemente aufweisen, welches sich unter einem Winkel 0° < *α* < 90° zur Längsachse des Kanals erstreckt und somit unter einem unterschiedlichen Abstand zu den Scharnierseiten mit den überlappenden Klappen verbunden ist.

Erfindungsgemäß ist auch eine Ausführungsform vorgesehen, bei der die Verschlussanordnung modular aufgebaut ist, um nach Belieben des Benutzers und in Abhängigkeit einer konkreten Anwendungssituation eine effiziente Adaptierbarkeit der Verschlussanordnung an die vorgefundenen Bedingungen zu ermöglichen. Dabei ist vorgesehen, dass der Kanal in Längsrichtung in mehrere Kanalabschnitte unterteilt ist, die lösbar miteinander verbunden sind, wobei in jedem der Kanalabschnitte eines der Verschlusselemente aufgenommen ist. Diese Ausführungsform ermöglicht es, dass eine beliebige Anzahl der Kanalabschnitte mit darin aufgenommenen Verschlusselementen zu einer erfindungsgemäßen Verschlussanordnung kombiniert werden können.

Die erfindungsgemäße Verschlussanordnung kann insbesondere auch zur Nachrüstung in bereits vorhandenen Abluftkanalsystemen dienen. Dabei ist es häufig der Fall, dass ein bereits vorgefundener Mauerkasten in einem Mauerdurchbruch einer Gebäudewand einen Luftdurchlassquerschnitt mit einer von der Norm abweichenden Geometrie aufweist. Beispielsweise kann ein in dem Mauerdurchbruch eingesetzter Rundkanal aufgrund seiner Einbausituation Unrundungen aufweisen, welche den Einbau einer Verschlussanordnung für genormte Rohrquerschnittsgeometrien schwierig macht.

Um in der Schließstellung der Verschlussanordnung ein hohes Schließmoment auf die Klappen auszuüben und damit ein ungewolltes Klappern der Klappen zu vermeiden, ist bei einer Ausführungsform vorgesehen, dass die Verschlusselemente über einen Verstellantrieb zwischen der Offenstellung und der Schließstellung hin und her beweglich sind, wobei der Verstellantrieb mindestens ein Federelement aufweist, das ein Schließmoment in Richtung Schließstellung auf die Verschlusselemente ausübt. Vorzugsweise ist das von dem Federelement auf die Verschlusselemente ausgeübte Schließmoment degressiv, nimmt in Richtung Schließstellung zu und ist in der Schließstellung maximal.

Zur weiteren Verringerung des Wärmedurchgangskoeffizienten (U-Wert) der Verschlussanordnung kann vorgesehen sein, dass die Klappen des Verschlusselements eine Beschichtung, Folierung, oder Lackierung zur Verringerung der Durchlässigkeit für Wärmestrahlung auf- und um andererseits die Klappen der Verschlussanordnung in der Schließstellung vor ungewolltem Klappern zu bewahren, ist bei noch einer anderen Ausführungsform vorgesehen, dass der Kanal an seinem Innenumfang je Verschlusselement einen umlaufenden Spoiler aufweist, der sich von einer Kanalinnenseite erstreckt und eine lokale Kanalquerschnittsverengung bildet, wobei die Verschlusselemente in der Schließstellung an einer freien Endkante des jeweieinen Mauerdurchbruch aufweisenden Gebäudewand, in die ein Mauerkasten mit einer Luftdurchlassquerschnittsgeometrie eingesetzt ist, wobei in den Mauerkasten eine Verschlussanordnung nach einem der Ansprüche 1-16 eingesetzt ist. Dabei weist der Kanal eine Außengeometrie auf, die von der Luftdurchlassquerschnittsgeometrie abweicht. An dem Außenumfang des Kanals ist erfindungsgemäß ein Durchmesserausgleichselement, beispielsweise ein umlaufendes, elastisches Dichtelement angeordnet, das darauf ausgelegt ist, die Abweichung zwischen der Kanalaußengeometrie und der Luftdurchlassgeometrie auszugleichen. Erfindungsgemäß kann daher vorgesehen sein, dass die Außenabmessungen des Kanals leicht untermaßig gewählt sind, wobei dann der benötigte, fluidisch dichte Verschluss zwischen dem Kanal und dem Mauerkasten mithilfe des Ausgleichselements gewährleistet wird.

Weitere Einzelheiten der Erfindung werden anhand der nachstehenden Figuren erläutert. Dagemäßen Verschlussanordnung in der Schließstellung im Längsquerschnitt;
- Figur 3: eine perspektivische und teiltransparente Darstellung einer zweiten Ausführungsform der erfindungsgemäßen Verschlussanordnung in der Schließstellung;
- Figur 4: eine Detailansicht der Verschlusselemente der Ausführungsform gemäß Figur 3 in der Offenstellung;
- Figur 5: eine perspektivische Teilansicht der Einströmseite der Ausführungsform gemäß den Figuren 3 und 4 in der Offenstellung;
- Figur 6: eine perspektivische Teilansicht der Einströmseite der Ausführungsform gemäß den Figuren 3 bis 5 mit einer geöffneten und einer geschlossenen Klappe.; und
- Figur 7: eine Querschnittsansicht noch einer anderen Ausführungsform der erfindungsgemäßen Verschlussanordnung in der Offenstellung.

Die Figur 1 zeigt im Längsquerschnitt eine einfachste Ausführungsform der Erfindung in schematischer Darstellung. Die in der Darstellung linke Öffnung des Kanals 1 bildet die Lufteinströmseite und dementsprechend ist die in der Darstellung rechte Öffnung die Luftausströmseite des Kanals 1. Die Luftströmungsrichtung ist mit den Pfeilen R dargestellt. Der in Figur 1 dargestellte Kanal 1 ist ein Rundkanal und damit die eingezeichnete Längsachse X auch die Symmetrieachse des Kanals.

Bei der in Figur 1 dargestellten Ausführungsform sind drei Verschlusselemente 2 in Luftströmungsrichtung um denselben Abstand voneinander beabstandet angeordnet. Jedes Verschlusselement 2 weist zwei gegenüberstehende Klappen 3 auf, welche über eine senkrecht zur Zeichnungsebene verlaufende Scharnierseite angelenkt sind. Die Scharnierseiten verlaufen senkrecht zur Längsachse X, so dass die Scharnierseiten der gegenüberstehenden Klappen 3 jedes Verschlusselements 2 zusammenfallen. Die Scharniere sind in Form eines luftdichten Stegs 9 bereitgestellt. Dieser kann beispielsweise als ein gummielastisches Bauteil ausgebildet sein, in das die Enden der gegenüberstehenden Klappen jedes Verschlusselements 2 eingelassen sind. Werden die in Figur 1 in der Schließstellung dargestellten Verschlusselemente 2 in die in der Darstellung gemäß Figur 2 gezeigte Offenstellung überführt, werden die elastischen Stege 9 vorgespannt, so dass sie in der Offenstellung wie ein Rückstellfederelement wirken, das auf die Klappen 3 ein Rückstellmoment in Richtung Schließstellung ausübt. An dem in Luftströmungsrichtung hintersten Verschlusselement 2 greift ein Verstellantrieb 10 an, mit dem die Klappen 3 entgegen der Vorspannung der Stege 9 aus der Schließstellung in die Offenstellung überführt werden können. Benachbarte Klappen aneinandergrenzender Verschlusselemente sind über Kopplungselemente 11 miteinander wirkgekoppelt.

Die Klappen 3 sind als Hohlprofile ausgebildet und weisen damit gegenüber Vollmaterialklappen verbesserte Wärmedämmeigenschaften auf. Darüber hinaus sind die Klappen 3 derart geformt, dass sie in der in Figur 2 dargestellten Offenposition der Verschlussanordnung einen möglichst geringen Luftwiderstand darstellen und das Verstellglied 10 zur Vermeidung von Luftwirbeln und dessen Verschmutzung abschirmen. Durch die gewölbte Außenkontur der Klappen 3 bildet die Verschlussanordnung in der Offenstellung eine Außengeometrie, die einen geringen Luftwiderstand aufweist.

Es hat sich herausgestellt, dass für die im Gebäudebereich üblichen Anwendungen bereits Verschlussanordnungen mit drei hintereinander angeordneten Verschlusselementen ausreichend sind, um gegenüber den aus dem Stand der Technik bekannten Systemen einen stark verbesserten Wärmedurchgangskoeffizienten zu erreichen.

Bei der in den Figuren 3 bis 6 dargestellten Ausführungsform sind die Klappen 3 der Verschlusselemente 2 dahingehend optimiert, dass die Verschlussanordnung in der Offenstellung einerseits einen möglichst geringen Luftwiderstand ausbildet und andererseits ein Klappern der Klappen 3 aufgrund von Verwirbelungen an der Verschlussanordnung effektiv unterdrückt wird. Die Figur 3 lässt darüber hinaus erkennen, dass die Verschlussanordnung 1 in drei gleichartige Segmente unterteilt ist, die jeweils einen Kanalabschnitt umfassen, in dem eines der Verschlusselemente 2 aufgenommen ist. Die Kanalabschnitte können frei wählbar miteinander kombiniert werden, um entsprechend einer konkreten Anwendung bedarfsweise eine beliebige Anzahl Verschlusselemente 2 miteinander zu kombinieren.

Die Figur 4 zeigt die Verschlusselemente 2 der Ausführungsform gemäß Figur 3 in der Offenstellung. Zur besseren Veranschaulichung ist der Kanal 1 nicht dargestellt. Die Klappen 3 der unterschiedlichen Verschlussanordnungen überlappen in der Offenstellung, wobei die Klappen jeweils eine Stufe 6 aufweisen, welche unter einem Abstand zu der Scharnierseite 4 der jeweiligen Klappe ausgebildet ist, welcher dem Abstand zwischen den Verschlusselementen 2 entspricht. Dies ermöglicht es, dass die Klappen 3 in den Überlappungsbereich 7 der Klappen 3 flächig aneinander liegen können. Die Klappen 3 der Verschlusselemente 2 weisen an ihrer der Scharnierseite 4 gegenüberliegenden Seite jeweils einen Spoiler 8 auf, der einen über eine Stufe erhöhten Absatz aufweist, der bei sich in der Offenstellung befindenden Klappen 3 in dem Überlappungsbereich 7 unter einem Abstand zu der Klappe 3 des jeweils nächsten, stromabwärts angeordneten Verschlusselements 2 angeordnet ist. Bei einsetzendem Luftstrom erzeugt der Spoiler 8 einen Abtrieb, so dass die Klappen 3 zur Vermeidung von Klappern und um die Verschlussanordnung 2 in eine möglichst kompakte Bauform zu bringen, aneinander gedrückt werden. Die Figur 5 zeigt anschaulich, dass aufgrund der Stufe 6 die Verschlusselemente 2 in der Offenstellung eine sehr kompakte Bauform einnehmen können, in dem sie einen geringen Luftwiderstand darstellen.

Wie in Figur 5 weiterhin gezeigt ist, weist der Kanal 1 an seiner Innenseite eine Innenkontur 12 auf, mit in der Kanallängsrichtung X variierenden Durchmesser. Die Innenkontur 12 weist Anlaufschrägen auf, entlang welcher die Klappen bei ihrer Bewegung zwischen der Offenposition und der Schließposition unter Komprimierung einer Kompressionsdichtung am Außenumfang der Klappen geführt sind.

Bei der in Figur 7 gezeigten Ausführungsform ist am Innenumfang des Kanals 1 je Verschlussanordnung 2 und Klappenpaar 3 ein Spoiler 8 ausgebildet, der sich von der Innenseite des Kanals 1 ausgehend und an der Innenseite des Kanals 1 umlaufend erstreckt. Jeder Spoiler 8 weist eine freie Endkante oder Spoilerkante auf, die einen Anschlag für die Klappen 3 bildet. Die Klappen 3 sind an ihrer Dichtkante, mit der sie in der Schließstellung an der Innenseite des Kanals 1 anliegen, mit einer Abkantung versehen, um einen Dichtsteg auszubilden, über den die Klappen 3 an der Innenseite des Kanals 1 dichtend anliegen. Der Dichtsteg hat die Aufgabe die Dichtfläche zwischen Klappe 3 und Kanal 1 zu vergrößern.

### Bezugszeichenliste

- 1: Kanal
- 2: Verschlusselement
- 3: Klappe
- 4: Scharnierseite
- 5: Dichtkontur
- 6: Stufe
- 7: Überlappungsbereich
- 8: Spoiler
- 9: Luftdichter Steg
- 10: Verstellantrieb
- 11: Kopplungselement
- 12: Innenkontur
- 13: Endkante
- X: Längsachse
- R: Luftströmungsrichtung

## Patentansprüche

1. Verschlussanordnung für einen Luftkanal, mit einem Kanal (1) sowie mindestens zwei in dem Kanal (1) angeordneten Verschlusselementen (2), wobei die Verschlusselemente (2) zwischen einer Offenstellung, in der die Verschlusselemente (2) einen Querschnitt des Kanals (1) freigeben, und einer Schließstellung, in der die Verschlusselemente (2) an einem Innenumfang des Kanals (1) dichtend anliegen und den Kanal (1) verschließen, verschwenkbar sind, wobei die Verschlusselemente (2) entlang der Längsachse (X) des Kanals (1) und in einer Luftströmungsrichtung (R) durch den Kanal (1) um einen Abstand voneinander beabstandet angeordnet sind, so dass in der Schließstellung zwischen den Verschlusselementen (2) ein fluidisch abgeschlossener Raum gebildet ist, und wobei die Verschlusselemente (2) jeweils zwei Klappen (3) aufweisen, **dadurch gekennzeichnet, dass** die beiden Klappen (3) der Verschlusselemente (2) entlang ihres Umfangs eine Scharnierseite (4) aufweisen, deren Länge einer Innenabmessung des Kanals (1) entspricht, und im Übrigen eine Dichtkontur (5), die an eine Kontur des Innenumfangs des Kanals (1) angepasst ist, wobei die beiden Klappen (3) jedes Verschlusselements (2) mit ihren Scharnierseiten (4) aneinander grenzend angeordnet sind und in der Offenstellung aufeinander zu geklappt sind und sich entlang der Längsachse (X) des Kanals (1) erstrecken, parallel zu dieser erstrecken, oder unter einem Winkel zu dieser erstrecken, wobei die Klappen (3) eine Abmessung senkrecht zu ihrer jeweiligen Scharnierseite (4) aufweisen, die größer als der Abstand der Verschlusselemente (2) zueinander ist, so dass in der Offenstellung jeweils eine der Klappen (3) eines ersten Verschlusselements der Verschlusselemente (2) mit einer der Klappen (3) mindestens eines weiteren Verschlusselements der Verschlusselemente (2) überlappt.

2. Verschlussanordnung nach Anspruch 1, bei der die Klappen (3) jeweils eine Stufe (6) aufweisen, die sich um den Abstand beabstandet von der Scharnierseite (4) und parallel zu der Scharnierseite (4) erstreckt, so dass die Klappen (3) in einem Überlappungsbereich (7) der Klappen (3) aneinander anliegen.

3. Verschlussanordnung nach Anspruch 2, bei der die Klappen (3) zumindest eines ersten der Verschlusselemente (2) an ihrer der Scharnierseite (4) gegenüberliegenden Seite einen Spoiler (8) aufweisen, der einen über eine Stufe erhöhten Absatz aufweist, der bei sich in der Offenstellung befindenden Klappen (3) in dem Überlappungsbereich (7) unter einem Abstand zu einer Klappe (3) eines weiteren der Verschlusselemente (2) angeordnet ist, das stromabwärts zu dem ersten Verschlusselement (2) angeordnet ist, so dass die überlappenden Klappen (3) über einen Abtrieb der den Spoiler (8) aufweisenden Klappe (3) aneinander gedrückt sind, wenn die Verschlusselemente (2) in der Offenstellung von einem Luftstrom angeströmt sind.

4. Verschlussanordnung nach einem der vorangegangenen Ansprüche, bei der die Klappen (3) als Hohlraumprofile, die ein eingeschlossenes Gasvolumen aufweisen, ausgebildet sind.

5. Verschlussanordnung nach Anspruch 1, bei der die aneinander grenzenden Scharnierseiten (4) der Klappen (3) jedes Verschlusselements (2) über einen luftdichten Steg (9) miteinander verbunden sind, wobei der luftdichte Steg (9) ein Rückstellelement aufweist, das in der Offenstellung der Klappen (3) ein Rückstellmoment in Richtung Schließstellung bereitstellt.

6. Verschlussanordnung nach einem der vorangegangenen Ansprüche, bei der die Klappen (3) eine gewölbte Kontur mit einer konvexen Außenseite und einer konkaven Innenseite aufweisen.

7. Verschlussanordnung nach Anspruch 1, bei der die Dichtkontur (5) eine Kompressionsdichtung, wie eine Gummilippe oder ein Schaumstoffelement, oder ein Bürstenelement aufweist, so dass in der Schließstellung zwischen dem Innenumfang des Kanals (1) und der Dichtkontur (5) ein Prallspalt gebildet ist.

8. Verschlussanordnung nach Anspruch 7, bei der der Kanal (1) eine Innenkontur (12) mit in der Kanallängsrichtung (X) variierendem Durchmesser aufweist, wobei die Innenkontur (12) Anlaufschrägen aufweist, entlang welcher die Klappen bei ihrer Bewegung zwischen der Offenposition und der Schließposition unter Komprimierung der Kompressionsdichtung geführt sind.

9. Verschlussanordnung nach Anspruch 1, bei der die beiden Klappen (3) jedes Verschlusselements (2) mit ihren Scharnierseiten (4) aneinander grenzend angeordnet sind, und bei der die Verschlusselemente (2) über einen Verstellantrieb (10) zwischen der Offenstellung und der Schließstellung hin und her beweglich sind, wobei der Verstellantrieb (10) an den Klappen (3) des in Luftströmungsrichtung (R) hintersten Verschlusselements (2) angreift, und wobei die überlappenden Klappen (3) untereinander über Kopplungselemente (11) miteinander gekoppelt sind.

10. Verschlussanordnung nach Anspruch 9, bei der der Verstellantrieb (10) in der Offenstellung von den Klappen (3) des in Luftströmungsrichtung (R) hintersten Verschlusselements (2) umgeben ist, oder sich im Windschatten der Verschlusselemente (2) befindet.

11. Verschlussanordnung nach Anspruch 9 oder 10, bei der die Kopplungselemente (11) eine Koppelstange, einen Koppelstab oder einen Kopplungsfaden aufweisen, die/der sich unter einem Winkel 0° < α < 90° zur Längsachse des Kanals (1) erstreckt und somit unter einem unterschiedlichen Abstand zu den Scharnierseiten mit den überlappenden Klappen (3) verbunden ist.

12. Verschlussanordnung nach einem der vorangegangen Ansprüche, bei der der Kanal (1) in Längsrichtung in mehrere Kanalabschnitte unterteilt ist, die lösbar miteinander verbunden sind, wobei in jedem Kanalabschnitt eines der Verschlusselemente (2) aufgenommen ist.

13. Verschlussanordnung nach einem der vorangegangen Ansprüche, bei der die Verschlusselemente (2) über einen Verstellantrieb (10) zwischen der Offenstellung und der Schließstellung hin und her beweglich sind, wobei der Verstellantrieb (10) mindestens ein Federelement aufweist, das ein Schließmoment in Richtung Schließstellung auf die Verschlusselemente (2) ausübt.

14. Verschlussanordnung nach Anspruch 13, bei der das von dem Federelement auf die Verschlusselemente (2) ausgeübte Schließmoment degressiv ist, in Richtung Schließstellung zunimmt und in der Schließstellung maximal ist.

15. Verschlussanordnung nach einem der vorangegangen Ansprüche, bei der die Klappen (3) des Verschlusselements (2) eine Beschichtung, Folierung, oder Lackierung zur Verringerung der Durchlässigkeit für Wärmestrahlung aufweist, beispielsweise eine Aluminiumfolienbeschichtung.

16. Verschlussanordnung nach einem der vorangegangen Ansprüche, bei der der Kanal (1) an seinem Innenumfang je Verschlusselement (2) einen umlaufenden Spoiler (8) aufweist, der sich von einer Kanalinnenseite erstreckt und eine lokale Kanalquerschnittsverengung bildet, wobei die Verschlusselemente (2) in der Schließstellung an einer freien Endkante (13) des jeweiligen Spoilers, die einen Anschlag bildet, anliegen.

17. Gebäudeanordnung mit einer einen Mauerdurchbruch aufweisenden Gebäudewand, in die ein Mauerkasten mit einer Luftdurchlassquerschnittsgeometrie eingesetzt ist, wobei in den Mauerkasten eine Verschlussanordnung nach einem der vorangegangen Ansprüche eingesetzt ist, wobei der Kanal (1) eine Außengeometrie aufweist, die von der Luftdurchlassquerschnittsgeometrie abweicht, und wobei an dem Außenumfang des Kanals (1) ein Ausgleichselement, beispielsweise ein umlaufendes, elastisches Dichtelement, angeordnet ist, dass darauf ausgelegt ist, die Abweichung zwischen der Kanalaußengeometrie und der Luftdurchlassquerschnittsgeometrie auszugleichen.

## Claims

1. A closure arrangement for an air duct, comprising a duct (1) and at least two closure elements (2) arranged in the duct (1), wherein the closure elements (2) are pivotable between an open position in which the closure elements (2) release a cross section of the duct (1), and a closed position in which the closure elements (2) mate sealingly with an inner circumference of the duct (1) and close the duct (1), wherein the closure elements (2) are spaced apart from each other at a distance along the longitudinal axis (X) of the duct (1) and in an airflow direction (R) through the duct (1), such that a fluidically sealed space is formed between the closure elements (2) in the closed position, and wherein the closure elements (2) comprise two flaps (3) each, **characterized in that** both flaps (3) of the closure elements (2) comprise a hinge side (4) along their circumference, the length of which corresponds to an internal dimension of the duct (1), and a sealing contour (5), which is adapted to a contour of the inner circumference of the duct (1), wherein both flaps (3) of each closure element (2) are arranged adjacent to each other with their hinge side (4) and are folded to each other and one of extending along and extending parallel to and extending at an angle to the longitudinal axis (X) of the duct (1) in the closed position, wherein the flaps (3) comprise a dimension perpendicular to their respective hinge side (4) which is larger than the distance of the closure elements (2) to one another, such that in the open position one of the flaps (3) of a first closure element of the closure elements (2) overlaps with one of the flaps (3) of at least another closure element of the closure elements (2).

2. The closure arrangement according to claim 1, wherein the flaps (3) each comprise a step (6) extending about the distance apart from the hinge side (4) and parallel to the hinge side (4), such that the flaps (3) abut against each other in an overlapping area (7) of the flaps (3).

3. The closure arrangement according to claim 2, wherein the flaps (3) of at least one first of the closure elements (2) comprise a spoiler (8) at the side opposite of their hinge side (4), which comprises a platform elevated by means of a step, which is, when the flaps are in the open position, arranged in the overlapping area (7) at a distance apart from a flap (3) of another of the closure elements (2), which is arranged downstream to the first closure element (2), such that the overlapping flaps (3) are pushed against each other by means of a downthrust of the flap (3) comprising the spoiler (8), when an air flow blows against the closure elements (2) in the open position.

4. The closure arrangement according to one of the preceding claims, wherein flaps (3) are formed as hollow profiles, which comprise an enclosed gas volume.

5. The closure arrangement according to claim 1, wherein the adjacent hinge sides (4) of the flaps (3) of each closure element (2) are attached to each other by means of an airtight bar (9), wherein the airtight bar (9) comprises a restoring element, which provides a restoring torque towards the closed position in the open position of the flaps (3).

6. The closure arrangement according to one of the preceding claims, wherein the flaps (3) comprise an arched contour with a convex outside and a concave inside.

7. The closure arrangement according to claim 1, wherein the sealing contour (5) comprises a compression seal, such as a rubber lip or a foam element, or a brush element, such that a baffle gap is formed between the inner circumference of the duct (1) and the sealing contour (5) in the closed position.

8. The closure arrangement according to claim 7, wherein the duct (1) comprises an inside contour (12) with a varying diameter in the longitudinal direction of the duct (X), wherein the inside contour (12) comprises run-on slants, along which the flaps (3) are guided in their movement between the open position and the closed position under compression of the compression seal.

9. The closure arrangement according to claim 1, wherein the two flaps (3) of each closure element (2) are arranged adjacent to each other with their hinge side (4), and wherein the closure elements (2) are movable back and forth between the open position and the closed position by means of an adjustment drive (10), wherein the adjustment drive (10) acts on the flaps (3) of the rearmost closure element (2) in airflow direction (R), and wherein the overlapping flaps (3) are coupled to one another by means of coupling elements (11).

10. The closure arrangement according to claim 9, wherein the adjustment drive (10) is surrounded by the flaps (3) of the rearmost closure element (2) in airflow direction (R), or is in the slipstream of the closure elements (2).

11. The closure arrangement according to claim 9 or 10, wherein the coupling elements (11) comprise a coupling bar, a coupling rod or a coupling thread, which extends at an angle 0° < α < 90° to the longitudinal axis (X) of the duct and thus is connected to the overlapping flaps (3) at a different distance from the hinge sides (4).

12. The closure arrangement according to one of the preceding claims, wherein the duct (1) is separated in several duct sections in longitudinal direction (X), which are detachably connected to each other, wherein one of the closure members (2) is accommodated in each duct section.

13. The closure arrangement according to one of the preceding claims, wherein the closure elements (2) are movable back and forth between the open position and the closed position by means of an adjustment drive (10), wherein the adjustment drive (10) comprises at least one spring member, which exerts a closing torque on the closure elements (2) in the direction of the closed position.

14. The closure arrangement according to claim 13, wherein the closing torque exerted by the spring member on the closure elements is degressive, increases in the direction of the closed position and reaches its maximum in the closed position.

15. The closure arrangement according to one of the preceding claims, wherein the flaps (3) of the closure element (2) comprise a coating, foil coating, or varnishing to reduce the permeability for heat radiation, such as an aluminum foil coating.

16. The closure arrangement according to one of the preceding claims, wherein the duct (1) comprises a circumferential spoiler (8) on its inner circumference for each closure element (2), which extends from an inner side of the duct and forms a local constriction of the duct cross-section, wherein the closure elements (2) being in contact with a free end edge (13) of the respective spoiler in the closed position, the free end edge forming a stop.

17. Building arrangement with a building wall comprising a wall opening, into which a wall conduct with an air passage cross-section geometry is inserted, wherein a closure arrangement according to one of the preceding claims is inserted into the wall conduct, wherein the duct (1) comprises an external geometry, which deviates from the air passage cross-section geometry, and wherein a compensatory element, such as a circumferential, elastic sealing element is arranged at the external circumference of the duct (1), the compensatory element being designed to compensate for the deviation between the external geometry of the duct (1) and the air passage cross-section geometry.

## Revendications

1. Disposition d'obturation pour un canal d'air, avec un canal (1) ainsi qu'au moins deux éléments d'obturation (2) disposés dans le canal (1), les éléments d'obturation (2) étant pivotants entre une position ouverte, dans laquelle les éléments d'obturation (2) libèrent une section du canal (1), et une position fermée, dans laquelle les éléments d'obturation (2) s'appuient de manière étanche contre une circonférence interne du canal (1) et obturent le canal (1), les éléments d'obturation (2) étant disposés le long de l'axe longitudinal (X) du canal (1) et dans une direction d'écoulement d'air (R) à travers le canal, avec une distance entre eux de façon à ce que, dans la position fermée, entre les éléments d'obturation (2), un espace fluidiquement fermé soit formé et les éléments d'obturation (2) comprenant chacun deux clapets (3), **caractérisé en ce que** les deux clapets (3) des éléments d'obturation (2) présentent, le long de leur circonférence, un côté à charnière (4), dont la longueur correspond à une dimension interne du canal (1) et, par ailleurs, un contour d'étanchéité (5), qui est adapté au contour de la circonférence interne du canal (1), les deux clapets (3) de chaque élément d'obturation (2) sont disposés de manière adjacente entre eux avec leurs côtés à charnière et, dans la position ouverte, sont rabattus l'un sur l'autre et s'étendent le long de l'axe longitudinal (X) du canal (1), parallèlement à celui-ci, ou en formant un angle avec celui-ci, les clapets (3) présentant une dimension perpendiculaire à leurs côtés à charnières (4) respectifs, qui est supérieure à la distance des éléments d'obturation (2) entre eux, de façon à ce que, dans la position ouverte, un des clapets (3) d'un premier élément d'obturation des éléments d'obturation (2) se superpose avec un des clapets (3) d'au moins un autre élément d'obturation des éléments d'obturation (2).

2. Disposition d'obturation selon la revendication 1, dans laquelle les clapets (3) comprennent chacun un étage (6) qui s'étend à la même distance que le côté à charnière (4) et parallèlement au côté à charnière (4), de façon à ce que les clapets (3) s'appuient l'un contre l'autre dans une zone de superposition (7) des clapets (3).

3. Disposition d'obturation selon la revendication 2, dans laquelle les clapets (3) d'au moins un premier élément d'obturation (2) comprennent, au niveau de leur côté opposé au côté à charnière (4), un spoiler (8), qui présente un épaulement surélevé d'un étage, qui est disposé, lorsque les clapets (3) se trouvent dans la position ouverte, dans la zone de superposition (7) en dessous d'une distance par rapport à un clapet (3) d'un autre élément d'obturation (2), qui est disposé en aval du premier élément d'obturation (2), de façon à ce que les clapets superposés (3) soient comprimés l'un contre l'autre par l'intermédiaire d'une sortie du clapet (3) comprenant le spoiler (8), lorsque les éléments d'obturation (2) sont traversés dans la position ouverte par un flux d'air.

4. Disposition d'obturation selon l'une des revendications précédentes, dans laquelle les clapets (3) sont conçus comme des profilés creux qui comprennent un volume de gaz inclus.

5. Disposition d'obturation selon la revendication 1, dans laquelle les côtés à charnières (4) des clapets (3) de chaque élément d'obturation (2) sont reliés entre eux par l'intermédiaire d'une nervure étanche à l'air (9), la nervure étanche à l'air (9) comprenant un élément de rappel qui permet d'obtenir un couple de rappel en direction de la position de fermeture lorsque les clapets (3) sont dans la position ouverte.

6. Disposition d'obturation selon l'une des revendications précédentes, dans laquelle les clapets (3) présentent un contour bombé avec un côté extérieur convexe et un côté intérieur concave.

7. Disposition d'obturation selon la revendication 1, dans laquelle le contour d'étanchéité (5) comprend un joint d'étanchéité à compression, comme une lèvre en caoutchouc ou un élément en mousse ou un élément à brosse, de façon à ce que, dans la position fermée, entre la circonférence interne du canal (1) et le contour d'étanchéité (5), un interstice.

8. Disposition d'obturation selon la revendication 7, dans laquelle le canal (1) présente un contour interne (12) avec un diamètre variant dans la direction longitudinale du canal (X), le contour interne (12) comprenant des chanfreins de départ, le long desquels les clapets sont guidés lors de leur déplacement entre la position ouverte et la position fermée du fait de la compression du joint d'étanchéité à compression.

9. Disposition d'obturation selon la revendication 1, dans laquelle les deux clapets (3) de chaque élément d'obturation (2) sont disposés avec leurs côtés à charnières (4) adjacents entre eux et dans laquelle les éléments d'obturation (2) sont mobiles avec un mouvement de va-et-vient par l'intermédiaire d'un dispositif d'entraînement (10) entre la position ouverte et la position fermée, le dispositif d'entraînement (10) s'emboîtant avec les clapets (3) de l'élément d'obturation (2) la plus en arrière dans la direction d'écoulement de l'air (R) et les clapets (3) superposés entre eux étant couplés entre eux par l'intermédiaire d'éléments de couplage (11).

10. Disposition d'obturation selon la revendication 9, dans laquelle le dispositif d'entraînement (10) est entouré, dans la position ouverte, par les clapets (3) de l'élément d'obturation (2) le plus en arrière dans la direction d'écoulement de l'air (R), ou se trouve dans le sillage des éléments d'obturation (2).

11. Disposition d'obturation selon la revendication 9 ou 10, dans laquelle les éléments de couplage (11) comprennent une tige de couplage, une barre de couplage ou un fil de couplage, qui forme un angle 0° < α < 90° par rapport à l'axe longitudinal du canal (1) et est donc relié avec les clapets (3) superposés à une distance différente des côtés à charnières.

12. Disposition d'obturation selon l'une des revendications précédentes, dans laquelle le canal (1) est divisé, dans la direction longitudinale, en plusieurs portions de canal, qui sont reliées entre elles de manière amovible, un des éléments d'obturation (2) étant logé dans chaque portion de canal.

13. Disposition d'obturation selon l'une des revendications précédentes, dans laquelle les éléments d'obturation (2) sont mobiles avec un mouvement de va-et-vient, grâce à un dispositif d'entraînement (10), entre la position ouverte et la position de fermeture, le dispositif d'entraînement (10) comprenant au moins un élément à ressort, qui exerce un couple de fermeture en direction de la position de fermeture sur les éléments d'obturation (2).

14. Disposition d'obturation selon la revendication 13, dans laquelle le couple de fermeture exercé par l'élément à ressort sur les éléments d'obturation (2) est dégressif, il augmente en direction de la position de fermeture et est maximal dans la position de fermeture.

15. Disposition d'obturation selon l'une des revendications précédentes, dans laquelle les clapets (3) de l'élément d'obturation (2) comprend un revêtement, un laminage ou une peinture pour la réduction de la perméabilité aux rayonnements thermiques, par exemple un revêtement à feuille d'aluminium.

16. Disposition d'obturation selon l'une des revendications précédentes, dans laquelle le canal (1) comprend, au niveau de sa circonférence interne, sur chaque élément d'obturation (2), un spoiler circulaire (8) qui s'étend à partir d'un côté interne du canal et qui forme un rétrécissement local de la section du canal, les éléments d'obturation (2) s'appuyant, dans la position de fermeture, contre une arête d'extrémité libre (13) du spoiler correspondant, qui forme une butée.

17. Disposition de bâtiment avec un mur de bâtiment présentant une percée dans laquelle un coffrage de maçonnerie avec une géométrie de section de passage d'air est inséré, une disposition d'obturation selon l'une des revendications précédentes étant insérée dans le coffrage de maçonnerie, le canal (1) présentant une géométrie externe qui diffère de la géométrie de section de passage d'air et, au niveau de la circonférence externe du canal (1), un élément de compensation, par exemple un élément d'étanchéité circulaire élastique, étant disposé, qui est conçu pour compenser la différence entre la géométrie externe du canal et la géométrie de section de passage d'air.
